# EUROPÄISCHE PATENTSCHRIFT

(11) **EP 3 454 993 B1**
(45) Veröffentlichungstag und Bekanntmachung des Hinweises auf die Patenterteilung: **07.07.2021**
(21) Anmeldenummer: 16722890.7
(22) Anmeldetag: 13.05.2016
(51) Int. Cl.: B05B 1/30, B05B 9/01, B05B 12/00

(54) **VENTILPISTOLE FÜR HOCHDRUCKREINIGUNGSGERÄT**
VALVE GUN FOR A HIGH-PRESSURE CLEANING DEVICE
PISTOLET À SOUPAPE POUR NETTOYEUR HAUTE PRESSION

(43) Veröffentlichungstag der Anmeldung: 20.03.2019
(73) Patentinhaber: Alfred Kärcher SE & Co. KG, 71364 Winnenden (DE)
(72) Erfinder: MAIER, Michael, 71409 Schwaikheim (DE); BREUER, Christoph, 70734 Fellbach (DE); SEITTER, Ralph, 71522 Backnang (DE); KNÖDLER, Daniel, 71549 Auenwald (DE)
(74) Vertreter: Hoeger, Stellrecht & Partner Patentanwälte mbB
(86) Internationale Anmeldenummer: PCT/EP2016/060898
(87) Internationale Veröffentlichungsnummer: WO 2017/194171

(56) Entgegenhaltungen:
- WO-A1-2015/086085
- DE-A1- 2 827 402
- DE-U1- 20 116 060
- DE-U1-202015 100 240

## Beschreibung

Die Erfindung betrifft eine Ventilpistole für ein Hochdruckreinigungsgerät zur kontrollierten Abgabe einer Reinigungsflüssigkeit, mit einem Pistolengehäuse, das einen Handgriff aufweist mit einem dem Daumen und Zeigefinger des Benutzers zugeordneten oberen Endbereich und einem dem oberen Endbereich abgewandten unteren Endbereich, und mit einem im Pistolengehäuse im Strömungsweg zwischen einem Flüssigkeitseinlass und einem Flüssigkeitsauslass angeordneten Ventil, das einen Schließkörper aufweist, der in einer Schließstellung an einem Ventilsitz dicht anliegt und durch Verschieben eines Ventilstößels in eine Offenstellung bewegbar ist, wobei der Flüssigkeitsauslass an einer Vorderseite des Pistolengehäuses angeordnet ist, und wobei ein Betätigungsglied zum Verschieben des Ventilstößels an einer dem Flüssigkeitsauslass abgewandten Rückseite des Handgriffs angeordnet ist.

Mit Hilfe derartiger Ventilpistolen kann die Abgabe von Reinigungsflüssigkeit, die von einem Hochdruckreinigungsgerät unter Druck gesetzt wurde, gesteuert werden. Als Reinigungsflüssigkeit kommt vorzugsweise Wasser zum Einsatz, dem eine Reinigungschemikalie beigemischt sein kann. An den Flüssigkeitseinlass der Ventilpistole kann beispielsweise ein Druckschlauch angeschlossen werden, und an den Flüssigkeitsauslass der Ventilpistole kann beispielsweise eine Sprühlanze angeschlossen werden. Über den Druckschlauch kann der Ventilpistole unter Druck stehende Reinigungsflüssigkeit zugeführt werden, und über die Sprühlanze kann die Reinigungsflüssigkeit auf einen Gegenstand gerichtet werden.

Zur Steuerung der Flüssigkeitsabgabe kann der Benutzer ein Betätigungsglied der Ventilpistole betätigen und dadurch ein im Strömungsweg zwischen dem Flüssigkeitseinlass und dem Flüssigkeitsauslass angeordnetes Ventil öffnen. Das Betätigungsglied ist mechanisch mit einem Ventilstößel gekoppelt, der durch Betätigen des Betätigungsglieds verschoben werden kann und dadurch einen Schließkörper des Ventils in eine Offenstellung bewegt, in der der Schließkörper einen Abstand zu einem Ventilsitz einnimmt. In der Offenstellung des Schließkörpers steht der Flüssigkeitseinlass mit dem Flüssigkeitsauslass in Strömungsverbindung. Gibt der Benutzer das Betätigungsglied frei, so geht der Schließkörper wieder in seine Schließstellung über und unterbricht die Strömungsverbindung zwischen dem Flüssigkeitseinlass und dem Flüssigkeitsauslass.

Aus dem Dokument GB 513 013 A ist eine handgesteuerte Düse bekannt, bei der ein Betätigungsglied an einem Flüssigkeitsauslass schwenkbar gelagert und über einen Kniehebel mit einem Ventilstößel gekoppelt ist. Dies erfordert einen nicht unerheblichen konstruktiven Aufwand.

Aus dem Dokument DE 603 17 447 T2 ist eine Ventilpistole bekannt, bei der ein Betätigungshebel an einem zentralen Bereich des Pistolengehäuses schwenkbar gelagert und mit einem am unteren Endbereich des Handgriffs schwenkbar gelagerten Auslösehebel gekoppelt ist. Der Betätigungshebel ist ebenso wie der Auslösehebel an der dem Flüssigkeitsauslass zugewandten Vorderseite des Handgriffs angeordnet und kann vom Benutzer nach Art eines klassischen Abzughebels mit den Fingern betätigt werden. Bei länger andauernder Betätigung kann dies zu einer Ermüdung des Benutzers führen. Der Einsatz von zwei miteinander gekoppelten Hebeln macht die Ventilpistole außerdem störungsanfällig und teuer.

Aus der DE 34 31 800 A1 ist eine Ventilpistole bekannt, bei der der Flüssigkeitseinlass und auch der Flüssigkeitsauslass dem unteren Endbereich des Handgriffs benachbart angeordnet sind. Das Betätigungsglied ist als Handhebel ausgestaltet, der an der dem Flüssigkeitsauslass zugewandten Vorderseite des Handgriffs angeordnet ist und vom Benutzer mit den Fingern betätigt werden kann. Wie bereits erwähnt, kann dies bei längerer Betätigungsdauer zu einer Ermüdung des Benutzers führen.

Eine Ventilpistole, bei der sich das Betätigungsglied an der dem Flüssigkeitsauslass abgewandten Rückseite des Handgriffs befindet, ist aus der WO 2015/086085 A1 bekannt. Die Anordnung des Betätigungsglieds an der Rückseite des Handgriffs hat den Vorteil, dass der Benutzer das Betätigungsglied mit seinem Handballen betätigen kann, wobei die Ventilpistole unter dem Einfluss des Rückstoßes der aus dem Flüssigkeitsauslass austretenden Reinigungsflüssigkeit gegen den Handballen des Benutzers gedrückt wird. Dies erleichtert die Handhabung der Ventilpistole, da die Finger des Benutzers entlastet werden. Das Betätigungsglied ist bei der aus dem Dokument WO 2015/086085 A1 bekannten Ventilpistole über einen Kopplungshebel mit dem Ventilstößel gekoppelt.

Aus dem Dokument DE 28 27 402 A1 ist eine Ventilpistole mit einem Pistolengehäuse bekannt, das einen länglichen Gehäuseabschnitt und einen Handgriff aufweist. Der Handgriff ragt von einem rückwärtigen Bereich des länglichen Gehäuseabschnitts schräg nach unten. Im länglichen Gehäuseabschnitt ist ein Ventil angeordnet, das einen Ventilstößel aufweist. Der Ventilstößel ragt mit einem Endsegment rückseitig aus dem länglichen Gehäuseabschnitt heraus. Außerhalb des Pistolengehäuses ist an der Rückseite des Handgriffs ein Auslösehebel schwenkbar gelagert, der mit einem oberen Endbereich das rückseitig aus dem länglichen Gehäuseabschnitt herausragende Endsegment des Ventilstößels umgreift und an einem starr mit diesem Endsegment verbundenen Mitnehmer anliegt. Wird der Auslösehebel vom Benutzer verschwenkt, dann drückt der Auslösehebel mit seinem oberen Endbereich gegen den Mitnehmer, so dass dieser zusammen mit dem Ventilstößel nach hinten verschoben wird.

Ähnlich ausgestaltete Ventilpistolen mit einem außenseitig am Pistolengehäuse gelagerten Auslösehebel, der mit seinem oberen Endbereich über einen Mitnehmer mit einem Ventilstößel zusammenwirkt, welcher in einem länglichen Gehäuseabschnitt des Pistolengehäuses angeordnet ist, sind aus den Dokumenten DE 20 2015 100 240 U1 und DE 201 16 060 U1 bekannt.

Aufgabe der vorliegenden Erfindung ist es, eine Ventilpistole der gattungsgemäßen Art derart weiterzubilden, dass sie eine einfachere konstruktive Ausgestaltung aufweist.

Diese Aufgabe wird durch eine Ventilpistole mit den Merkmalen von Patentanspruch 1 gelöst.

Bei der erfindungsgemäßen Ventilpistole kann eine Betätigungskraft vom Betätigungsglied auf den Ventilstößel übertragen werden, ohne dass zusätzliche mechanische Kopplungselemente zum Einsatz kommen müssen. Der Ventilstößel wird hierzu im Abstand zum oberen Endbereich des Handgriffs mit der vom Betätigungsglied ausgeübten Betätigungskraft beaufschlagt.

Das Betätigungsglied weist ein an den Ventilstößel anlegbares Kraftbeaufschlagungselement auf. Über das Kraftbeaufschlagungselement kann der Ventilstößel mit der Betätigungskraft beaufschlagt werden, um den Schließkörper des Ventils in eine Offenstellung zu bewegen. Das Kraftbeaufschlagungselement kann am Ventilstößel lose anliegen.

Außerdem weist das Betätigungsglied einen Betätigungskörper auf, der in einer Ruhestellung mit einem dem Flüssigkeitsauslass abgewandten Anlagebereich aus der dem Flüssigkeitsauslass abgewandten Rückseite des Handgriffs herausragt und vom Benutzer mit seinem Handballen in eine Freigabestellung bewegt werden kann, wobei das Kraftbeaufschlagungselement am Betätigungskörper angeordnet ist. Wird der Betätigungskörper vom Benutzer aus der Ruhestellung in die Freigabestellung bewegt, so übt das am Betätigungskörper angeordnete Kraftbeaufschlagungselement eine Betätigungskraft auf den Ventilstößel aus. Dies hat zur Folge, dass der Ventilstößel den Schließkörper des Ventils in die Offenstellung bewegt.

Der Betätigungskörper ist um eine erste Schwenkachse zwischen der Ruhestellung und der Freigabestellung hin und her verschwenkbar. Der Betätigungskörper bildet einen Hebel aus, der vom Benutzer mit dem Handballen verschwenkt werden kann.

Die erste Schwenkachse ist im unteren Endbereich des Handgriffs angeordnet. Dies hat zur Folge, dass der Teil des Betätigungskörpers, der sich im Bereich des Daumens und Zeigefingers des Benutzers befindet, einen beachtlichen Abstand zur Schwenkachse einnimmt. Dadurch kann der Benutzer den Betätigungskörper mit eher geringer Anstrengung aus der Ruhestellung in die Freigabestellung verschwenken.

Das Ventil ist zumindest teilweise im unteren Endbereich des Handgriffs und/oder in einem sich an den unteren Endbereich anschließenden Schutzbügel des Pistolengehäuses angeordnet. Die Ventilpistole kann zwischen dem Schutzbügel und dem Handgriff eine Grifföffnung ausbilden, in die der Benutzer beim Umgreifen des Handgriffs mit seinen Fingern eingreifen kann. Das Ventil kann zumindest teilweise, vorzugsweise vollständig, im unteren Endbereich des Handgriffs oder beispielsweise auch in einem Übergangsbereich zwischen dem unteren Endbereich des Handgriffs und dem Schutzbügel oder aber vollständig im Schutzbügel positioniert sein.

Bevorzugt ist der Ventilstößel vom Betätigungsglied in Richtung auf den unteren Endbereich des Handgriffs versetzt zum oberen Endbereich mit einer Betätigungskraft beaufschlagbar.

Es kann vorgesehen sein, dass das Betätigungsglied den Ventilstößel im unteren Endbereich des Handgriffs oder im Bereich eines Schutzbügels des Pistolengehäuses mit der Betätigungskraft beaufschlagt. Wie bereits erwähnt, kann die Ventilpistole zwischen dem Schutzbügel und dem Handgriff eine Grifföffnung ausbilden, in die der Benutzer beim Umgreifen des Handgriffs mit seinen Fingern eingreifen kann.

Die Übertragung der Betätigungskraft vom Betätigungsglied auf den Ventilstößel in einem vom oberen Endbereich des Handgriffs versetzten Bereich des Pistolengehäuses, insbesondere im unteren Bereich des Handgriffs oder im Bereich des Schutzbügels, ermöglicht in Kombination mit der Anordnung des Betätigungsglieds an der Rückseite des Handgriffs eine konstruktiv einfache und störungsunanfällige Ausgestaltung der Ventilpistole, wobei dennoch eine ermüdungsarme Bedienung möglich ist.

Der Ventilstößel kann starr mit dem Schließkörper des Ventils verbunden sein. Insbesondere kann vorgesehen sein, dass der Ventilstößel einstückig mit dem Schließkörper verbunden ist, so dass der Ventilstößel zusammen mit dem Schließkörper ein gemeinsames Bauteil ausbildet, das beispielsweise aus Metall gefertigt sein kann.

Der Schließkörper kann zum Beispiel kugelförmig ausgestaltet sein oder einen Konus ausbilden, der vom Ventilstößel aus einer Schließstellung in eine Offenstellung bewegt werden kann.

Das Ventil weist bevorzugt ein Ventilgehäuse auf mit einem Ventileingang und einem Ventilausgang, wobei im Ventilgehäuse der Ventilsitz und der Schließkörper angeordnet sind und der Ventilausgang über eine Abflussleitung mit dem Flüssigkeitsauslass der Ventilpistole in Strömungsverbindung steht. Bei einer derartigen Ausgestaltung ist im Pistolengehäuse eine Abflussleitung angeordnet, über die die Reinigungsflüssigkeit vom Ventilausgang zum Flüssigkeitsauslass des Pistolengehäuses strömen kann.

Es kann vorgesehen sein, dass zumindest ein Abschnitt der Abflussleitung im Schutzbügel des Pistolengehäuses angeordnet ist.

Alternativ oder ergänzend kann vorgesehen sein, dass zumindest ein Abschnitt der Abflussleitung im Handgriff des Pistolengehäuses angeordnet ist.

Insbesondere kann vorgesehen sein, dass sich ein Abschnitt der Abflussleitung vom Ventilausgang bis zum oberen Endbereich des Handgriffs erstreckt. An diesen Leitungsabschnitt kann sich ein weiterer Leitungsabschnitt der Abflussleitung anschließen, der innerhalb des Pistolengehäuses verläuft.

Bevorzugt ist mindestens ein Abschnitt der Abflussleitung als Rohrstück ausgestaltet.

Das Kraftbeaufschlagungselement kann beispielsweise in Form eines Nockens, eines Vorsprungs, eines Anschlags oder eines Mitnehmers ausgestaltet sein, oder beispielsweise in Form einer Aufnahme, in die der Ventilstößel mit einem dem Schließkörper abgewandten Ende eintaucht.

Das Kraftbeaufschlagungselement ist bei einer bevorzugten Ausgestaltung der Erfindung einstückig mit dem Betätigungskörper verbunden. Es kann beispielsweise vorgesehen sein, dass das Kraftbeaufschlagungselement zusammen mit dem Betätigungskörper ein einteiliges Kunststoffformteil ausbildet.

Alternativ kann vorgesehen sein, dass das Kraftbeaufschlagungselement ein separates Bauelement ausbildet, das am Betätigungskörper festgelegt ist. Das Kraftbeaufschlagungselement kann beispielsweise in Form eines Stifts ausgestaltet sein, der am Betätigungskörper festgelegt ist.

Das Kraftbeaufschlagungselement kann beispielsweise in einer hülsenförmigen Aufnahme des Betätigungskörpers gehalten sein, insbesondere kann das Kraftbeaufschlagungselement in die hülsenförmige Aufnahme eingepresst sein.

Bevorzugt ist das Kraftbeaufschlagungselement aus Metall gefertigt.

Von Vorteil ist es, wenn das Kraftbeaufschlagungselement am Betätigungskörper justierbar gehalten ist.

Bei einer vorteilhaften Ausführungsform der Erfindung bildet der Betätigungskörper einen Hebelarm aus, an dem der in der Ruhestellung aus der Rückseite des Handgriffs herausragende Anlagebereich und das Kraftbeaufschlagungselement angeordnet sind. Bei einer derartigen Ausgestaltung ist der Betätigungskörper in Form eines einarmigen Hebels ausgestaltet. Der Betätigungskörper bildet einen Hebelarm aus, an dem sowohl der Anlagebereich als auch das Kraftbeaufschlagungselement angeordnet sind. Wird der Betätigungskörper aus der Ruhestellung nach vorne in Richtung auf den Flüssigkeitsauslass in die Freigabestellung verschwenkt, so wird das Kraftbeaufschlagungselement in dieselbe Richtung verschwenkt und übt auf den Ventilstößel eine Druckkraft aus. Der Schließkörper wird dadurch vom Ventilstößel in eine dem Handgriff abgewandte Richtung bewegt, wobei er vom Ventilsitz abhebt und die Strömungsverbindung zwischen dem Flüssigkeitseinlass und dem Flüssigkeitsauslass freigibt.

Alternativ kann vorgesehen sein, dass der Betätigungskörper einen ersten Hebelarm und einen zweiten Hebelarm ausbildet, wobei der in der Ruhestellung rückseitig aus dem Handgriff herausragende Anlagebereich des Betätigungskörpers am ersten Hebelarm angeordnet ist und wobei das Kraftbeaufschlagungselement am zweiten Hebelarm angeordnet ist. Bei einer derartigen Ausgestaltung ist der Betätigungskörper in Form eines zweiarmigen Hebels ausgestaltet. Die erste Schwenkachse ist zwischen dem Kraftbeaufschlagungselement und dem Anlagebereich angeordnet. Wird der Betätigungskörper nach vorne in Richtung auf den Flüssigkeitsauslass verschwenkt, so wird das Kraftbeaufschlagungselement in die entgegengesetzte Richtung verschwenkt und übt auf den Ventilstößel eine Zugkraft aus. Der Schließkörper wird dadurch vom Ventilstößel in eine dem Handgriff zugewandte Richtung bewegt, wobei er vom Ventilsitz abhebt und die Strömungsverbindung zwischen dem Flüssigkeitseinlass und dem Flüssigkeitsauslass freigibt.

Günstig ist es, wenn der Betätigungskörper ein dem Daumen und dem Zeigefinger des Benutzers zugeordnetes erstes Ende aufweist, wobei der Abstand des Kraftbeaufschlagungselements vom ersten Ende mindestens das Vierfache des Abstands beträgt, den das Kraftbeaufschlagungselement zur ersten Schwenkachse einnimmt. Eine derartige Ausgestaltung ergibt sehr vorteilhafte Hebelverhältnisse, so dass der Benutzer den Betätigungskörper mit verhältnismäßig geringem Kraftaufwand um die erste Schwenkachse verschwenken kann und dennoch vom Kraftbeaufschlagungselement eine erhebliche Betätigungskraft auf den Ventilstößel ausgeübt wird.

Von Vorteil ist es, wenn der Schließkörper durch Bewegen des Betätigungskörpers aus der Freigabestellung in die Ruhestellung mit einer Schließkraft in Richtung auf den Ventilsitz beaufschlagbar ist. Bei einer derartigen Ausgestaltung kann vom Betätigungskörper nicht nur eine Betätigungskraft zum Öffnen des Ventils ausgeübt werden, sondern vom Betätigungskörper kann auch eine Betätigungskraft zum Schließen des Ventils ausgeübt werden. Wird der Betätigungskörper aus der Ruhestellung in die Freigabestellung bewegt, so kann über das Kraftbeaufschlaunselement eine Betätiqunqskraft auf den Ventilstößel ausgeübt werden, so dass der Ventilstößel den Schließkörper in die Offenstellung bewegt. Wird der Betätigungskörper aus der Freigabestellung in die Ruhestellung bewegt, so kann - vorzugsweise wieder über das Kraftbeaufschlagungselement - auf den Ventilstößel eine derartige Betätigungskraft ausgeübt werden, dass der Ventilstößel den Schließkörper in die Schließstellung bewegt.

Günstigerweise umfasst die Ventilpistole eine dem Betätigungskörper zugeordnete Rückstellfeder, die den Betätigungskörper mit einer Rückstellkraft in Richtung auf die Ruhestellung beaufschlagt. Bei einer derartigen Ausgestaltung kann der Benutzer den Betätigungskörper entgegen der von der Rückstellfeder ausgeübten Rückstellkraft aus der Ruhestellung in die Freigabestellung bewegen. Gibt der Benutzer den Betätigungskörper frei, so wird dieser von der dem Betätigungskörper zugeordneten Rückstellfeder zurück in die Ruhestellung bewegt.

Bevorzugt ist die beim Übergang von der Freigabestellung in die Ruhestellung von der Rückstellfeder auf den Betätigungskörper ausgeübte Rückstellkraft über das Kraftbeaufschlagungselement auf den Ventilstößel übertragbar, so dass dieser den Schließkörper in seine Schließstellung zurück bewegt.

Alternativ oder ergänzend kann vorgesehen sein, dass der Schließkörper entgegen dem auf ihn einwirkenden Druck der Reinigungsflüssigkeit aus der Schließstellung in die Offenstellung bewegbar ist. Entfällt die über den Ventilstößel auf den Schließkörper ausgeübte Betätigungskraft, so nimmt der Schließkörper aufgrund des auf ihn einwirkenden Druckes der Reinigungsflüssigkeit selbsttätig seine Schließstellung wieder ein.

Günstig ist es, wenn das Ventil eine Schließfeder aufweist, die den Schließkörper mit einer Schließkraft beaufschlagt. Bei einer derartigen Ausgestaltung erfolgt eine Bewegung des Schließkörpers aus der Schließstellung in die Offenstellung entgegen der Wirkung der Schließfeder. Der Ventilstößel ist bei einer derartigen Ausgestaltung vom Betätigungsglied mit einer Betätigungskraft zum Öffnen des Ventils beaufschlagbar, die größer ist als die von der Schließfeder auf den Schließkörper ausgeübte Schließkraft. Entfällt die Betätigungskraft des Betätigungsglieds, so nimmt der Schließkörper unter der Wirkung der Schließfeder selbsttätig seine Schließstellung ein.

Bei einer vorteilhaften Ausgestaltung der Erfindung weist die Ventilpistole ein zwischen einer sperrenden Stellung und einer entsperrenden Stellung hin und her bewegbares Arretierungsglied auf zum Arretieren des Betätigungsglieds. Mit Hilfe des Arretierungsglieds kann eine unbeabsichtigte Bewegung des Betätigungsglieds verhindert werden. Nimmt das Arretierungsglied seine sperrende Stellung ein, so arretiert es das Betätigungsglied, so dass das Betätigungsglied relativ zum Pistolengehäuse nicht bewegt werden kann. Nimmt das Arretierungsglied seine entsperrende Stellung ein, so ist das Betätigungsglied relativ zum Pistolengehäuse bewegbar.

Von besonderem Vorteil ist es, wenn das Arretierungsglied an der dem Flüssigkeitsauslass zugewandten Vorderseite des Handgriffs angeordnet ist. Umgreift der Benutzer mit seiner Hand den Handgriff des Pistolengehäuses, so kann er intuitiv das an der Vorderseite des Handgriffs angeordnete Arretierungsglied aus der sperrenden Stellung in die entsperrende Stellung bewegen, so dass der Benutzer anschließend das Betätigungsglied bewegen kann, um den Ventilstößel mit einer Betätigungskraft zum Öffnen des Ventils zu beaufschlagen.

Es kann vorgesehen sein, dass das Arretierungsglied am Pistolengehäuse verschiebbar gelagert ist. Beispielsweise kann das Arretierungsglied linear verschiebbar gelagert sein.

Bei einer vorteilhaften Ausgestaltung der Erfindung ist das Arretierungsglied um eine dem Arretierungsglied zugeordnete Schwenkachse verschwenkbar gelagert. Dies ermöglicht eine konstruktiv besonders einfache Ausgestaltung der Ventilpistole.

Die dem Arretierungsglied zugeordnete Schwenkachse ist günstigerweise parallel zu der dem Betätigungsglied zugeordneten ersten Schwenkachse ausgerichtet.

Besonders vorteilhaft ist es, wenn die dem Arretierungsglied zugeordnete Schwenkachse im oberen Endbereich des Handgriffs oder in einem dem oberen Endbereich des Handgriffs benachbarten Bereich des Pistolengehäuses angeordnet ist. Umgreift der Benutzer mit Daumen und Zeigefinger den oberen Endbereich des Handgriffs, so kann er gleichzeitig das Arretierungsglied aus der sperrenden Stellung in die entsperrende Stellung verschwenken. Dies ermöglicht eine besonders einfache Handhabung der Ventilpistole.

Bei einer vorteilhaften Ausführungsform der Erfindung weist das Arretierungsglied einen Betätigungsarm und einen Arretierungsarm auf, wobei der Betätigungsarm in der sperrenden Stellung des Arretierungsglieds aus der dem Flüssigkeitsauslass zugewandten Vorderseite des Handgriffs herausragt und der Arretierungsarm in der sperrenden Stellung des Arretierungsglieds eine Bewegung des Betätigungsglieds blockiert. Der Arretierungsarm kann in der sperrenden Stellung des Arretierungsglieds beispielsweise mit seinem freien Ende am Betätigungsglied anliegen oder einen geringen Abstand zum Betätigungsglied einnehmen, so dass dieses vom Benutzer nicht merklich bewegt werden kann.

Der Arretierungsarm und der Betätigungsarm sind günstigerweise im Winkel zueinander ausgerichtet.

Es kann beispielsweise vorgesehen sein, dass das Arretierungsglied L-förmig ausgebildet ist, wobei der Betätigungsarm einen ersten Schenkel und der Arretierungsarm einen zweiten Schenkel des Arretierungsglieds ausbildet.

Von Vorteil ist es, wenn die Ventilpistole eine dem Arretierungsglied zugeordnete Rückstellfeder aufweist, die das Arretierungsglied mit einer Rückstellkraft in Richtung auf die sperrende Stellung beaufschlagt. Gibt der Benutzer das Arretierungsglied frei, so nimmt dieses aufgrund der auf ihn einwirkenden Rückstellkraft selbsttätig seine sperrende Stellung ein und blockiert damit eine Bewegung des Betätigungsglieds.

Die nachfolgende Beschreibung vorteilhafter Ausführungsformen der Erfindung dient im Zusammenhang mit der Zeichnung der näheren Erläuterung. Es zeigen:
- Figur 1:: eine schematische Vorderansicht einer ersten vorteilhaften Ausführungsform einer Ventilpistole;
- Figur 2:: eine Schnittansicht der Ventilpistole längs der Linie 2-2 in Figur 1;
- Figur 3:: eine Schnittansicht entsprechend Figur 2 einer zweiten vorteilhaften Ausführungsform einer Ventilpistole;
- Figur 4:: eine Schnittansicht entsprechend Figur 2 einer dritten vorteilhaften Ausführungsform einer Ventilpistole.

In den Figuren 1 und 2 ist eine erste vorteilhafte Ausführungsform einer erfindungsgemäßen Ventilpistole schematisch dargestellt und insgesamt mit dem Bezugszeichen 10 belegt. Die Ventilpistole 10 umfasst ein Pistolengehäuse 12, das von einer ersten Halbschale 14 und einer zweiten Halbschale 16 gebildet wird. Das Pistolengehäuse 12 weist einen länglichen Gehäusebereich 18 auf, an dessen Vorderseite 20 ein Flüssigkeitsauslass 22 angeordnet ist. Der Flüssigkeitsauslass 22 ist in Form einer Auslassbuchse 24 ausgebildet, die ein Außengewinde 26 trägt. An die Auslassbuchse 24 kann beispielsweise eine Sprühlanze angeschlossen werden.

Im Abstand zum Flüssigkeitsauslass 22 steht vom länglichen Gehäusebereich 18 ein Handgriff 28 ab, den der Benutzer mit der Hand umgreifen kann. Der Handgriff 28 weist einen einstückig mit dem länglichen Gehäusebereich 18 verbundenen und dem Daumen und dem Zeigefinger des Benutzers zugeordneten oberen Endbereich 30 und einen dem oberen Endbereich 30 abgewandten, im Abstand zum länglichen Gehäusebereich 18 angeordneten und dem kleinen Finger des Benutzers zugeordneten unteren Endbereich 32 auf. Ein Schutzbügel 34 erstreckt sich vom unteren Endbereich 32 des Handgriffs 28 bis zur Vorderseite 20 des länglichen Gehäusebereichs 18. Der Schutzbügel 34, der längliche Gehäusebereich 18 und der Handgriff 28 umgeben eine Grifföffnung 36, in die der Benutzer beim Umgreifen des Handgriffs 28 mit seinen Fingern eingreifen kann.

Dem unteren Endbereich 30 des Handgriffs 28 benachbart ist im Schutzbügel 34 ein Ventil 38 angeordnet, das ein Ventilgehäuse 40 aufweist. Das Ventilgehäuse 40 weist einen Ventileingang 42 auf, der einstückig mit einer aus dem Schutzbügel 34 herausragenden Einlassbuchse 44 verbunden ist. Die Einlassbuchse 44 bildet einen Flüssigkeitseinlass 46 der Ventilpistole 10 aus und trägt ein Außengewinde 45. An die Einlassbuchse 44 kann beispielsweise ein Druckschlauch angeschlossen werden, über den der Ventilpistole 10 Reinigungsflüssigkeit zugeführt werden kann, die von einem Hochdruckreinigungsgerät unter Druck gesetzt wurde.

Der Ventileingang 42 mündet in eine Durchgangsbohrung 50 des Ventilgehäuses 40. Die Durchgangsbohrung 50 ist parallel zu einer Längsachse 51 der Auslassbuchse 24 ausgerichtet und erstreckt sich bis in den unteren Endbereich 32 des Handgriffs 28 und ist an ihrem dem unteren Endbereich 32 abgewandten Ende mittels eines Verschlussstopfens 52 dicht verschlossen. Ein schräg zur Durchgangsbohrung 50 ausgerichteter Rohrstutzen 54 mündet im Abstand zum Verschlussstopfen 52 in die Durchgangsbohrung 50 und bildet einen Ventilausgang 56 aus. An den Ventilausgang 56 schließt sich eine Abflussleitung 58 an, die den Ventilausgang 56 mit dem Flüssigkeitsauslass 22 verbindet. Die Abflussleitung 58 verläuft innerhalb des Schutzbügels 34.

Zwischen dem Ventileingang 42 und dem Rohrstutzen 54 weist die Durchgangsbohrung 50 eine Durchmesserverengung auf, die einen Ventilsitz 60 ausbildet. In der Durchgangsbohrung 50 ist ein Ventilstößel 62 verschiebbar gelagert, der mit einem freien Ende 64 im unteren Endbereich 32 des Handgriffs 28 aus der Durchgangsbohrung 50 herausragt und der innerhalb der Durchgangsbohrung 50 einstückig mit einem Schließkörper 66 verbunden ist. Der Schließkörper 66 ist in der Durchgangsbohrung 50 zwischen dem Verschlussstopfen 52 und dem Ventilsitz 60 angeordnet. Durch Verschieben des Ventilstößels 62 kann der Schließkörper 66 aus einer in Figur 2 dargestellten Schließstellung, in der er dicht am Ventilsitz 60 anliegt, in Richtung des Verschlussstopfens 52 in eine Offenstellung bewegt werden, in der er einen Abstand zum Ventilsitz 60 einnimmt. Der Ventilstößel 60 weist in seinem sich unmittelbar an den Schließkörper 66 anschließenden Bereich eine umlaufende Ringnut 68 auf. In der Offenstellung des Schließkörpers 66 kann Reinigungsflüssigkeit vom Ventileingang 42 über die Ringnut 68 und den Rohrstutzen 54 zum Ventilausgang 56 gelangen. Nimmt der Schließkörper 66 seine Schließstellung ein, so wird die Strömungsverbindung zwischen dem Ventileingang 42 und dem Ventilausgang 56 unterbrochen.

Im Handgriff 28 ist ein Betätigungsglied 70 angeordnet mit einem Betätigungskörper 74 und einem am Betätigungskörper festgelegten Kraftbeaufschlagungselement 80. Der Betätigungskörper 74 ist am Handgriff 28 um eine dem Betätigungskörper zugeordnete erste Schwenkachse 72 verschwenkbar gelagert. Der Betätigungskörper 74 ragt mit einem dem Flüssigkeitsauslass 22 abgewandten Anlagebereich 76 aus der dem Flüssigkeitsauslass 22 abgewandten Rückseite 78 des Handgriffs 28 heraus. Die erste Schwenkachse 72 ist im unteren Endbereich 32 des Handgriffs 28 angeordnet. Das Kraftbeaufschlagungselement 80 ist stiftförmig ausgestaltet und in geringem Abstand zur ersten Schwenkachse 72 am Betätigungskörper 74 angeordnet. Es ist in einer Aufnahmehülse 82 des Betätigungskörpers 74 festgelegt und liegt mit seinem aus der Aufnahmehülse 82 herausragenden Ende am freien Ende 74 des Ventilstößels 62 an. Wird das Betätigungsglied 70 um die erste Schwenkachse 72 in Richtung auf den Flüssigkeitsauslass 22 verschwenkt, so übt das Kraftbeaufschlagungselement 80 eine Betätigungskraft auf den Ventilstößel 62 aus, so dass dieser innerhalb der Durchgangsbohrung 50 des Ventilgehäuses 40 in Richtung auf den Verschlussstopfen 52 verschoben wird und sich dadurch der Schließkörper 66 vom Ventilsitz 60 abhebt.

Der Betätigungskörper 74 bildet einen Hebelarm 75 aus, an dem sowohl der Anlagebereich 76 als auch das Kraftbeaufschlagungselement 80 angeordnet sind. Wird der Betätigungskörper um die erste Schwenkachse 72 in Richtung auf den Flüssigkeitsauslass 22 verschwenkt, so führt das Kraftbeaufschlagungselement 80 eine gleichgerichtete Bewegung aus und beaufschlagt hierbei den Ventilstößel 62 mit der Betätigungskraft.

Der Betätigungskörper weist ein erstes Ende 77 auf, das dem Daumen und dem Zeigefinger des Benutzers zugeordnet ist. Der Abstand des Kraftbeaufschlagungselements 80 vom ersten Ende 77 ist deutlich größer als der Abstand, den das Kraftbeaufschlagungselement 80 zur ersten Schwenkachse 72 einnimmt. Der Abstand des Kraftbeaufschlagungselements 80 vom ersten Ende 77 beträgt mindestens das Vierfache, insbesondere mindestens das Sechsfache, des Abstands, den das Kraftbeaufschlagungselement 80 zur ersten Schwenkachse 72 einnimmt.

Das Betätigungsglied 70 wird von einer dem Betätigungsglied 70 zugeordneten ersten Rückstellfeder 84 mit einer Rückstellkraft beaufschlagt.

Das Betätigungsglied 70 kann in seiner in Figur 2 dargestellten Ruhstellung arretiert werden. Hierzu ist im oberen Endbereich 30 des Handgriffs 28 ein im Wesentlichen L-förmiges Arretierungsglied 85 um eine dem Arretierungsglied zugeordnete zweite Schwenkachse 86 schwenkbar gelagert. Ein erster Schenkel 88 des Arretierungsglieds 85 bildet einen Betätigungsarm aus, der in der in Figur 2 dargestellten sperrenden Stellung des Arretierungsglieds 85 aus der dem Flüssigkeitsauslass 22 zugewandten Vorderseite 90 des Handgriffs 28 herausragt. Ein zweiter Schenkel 92 des Arretierungsglieds 85 bildet einen Arretierungsarm aus, der in der sperrenden Stellung des Arretierungsglieds 85 mit einem freien Ende 94 am Betätigungskörper 74 anliegt und diesen an einer Schwenkbewegung hindert.

Umgreift der Benutzer mit seiner Hand den Handgriff 28, so verschwenkt er mit seinen Fingern intuitiv das Arretierungsglied 85 entgegen der federelastischen Rückstellkraft einer dem Arretierungsglied 85 zugeordneten zweiten Rückstellfeder 96 in eine in der Zeichnung nicht dargestellte entsperrende Stellung, in der der zweite Schenkel 94 in eine Ausnehmung 98 des Betätigungskörpers 74 eintaucht, so dass das Betätigungsglied 70 aus seiner in Figur 2 dargestellten Ruhestellung um die erste Schwenkachse 72 in Richtung auf den Flüssigkeitsauslass 22 in eine in Figur 2 nicht dargestellte Freigabestellung verschwenkt werden kann. Beim Verschwenken aus der Ruhestellung in die Freigabestellung wird, wie bereits erwähnt, der Ventilstößel 62 vom Kraftbeaufschlagungselement 80 so weit verschoben, dass der Schließkörper 66 die Strömungsverbindung zwischen dem Flüssigkeitseinlass 46 und dem Flüssigkeitsauslass 22 freigibt. Gibt der Benutzer das Betätigungsglied 70 wieder frei, so wird dieses von der ersten Rückstellfeder 84 zurück in die Ruhestellung verschwenkt, so dass das Kraftbeaufschlagungselement 80 den Ventilstößel 62 nicht länger mit einer Betätigungskraft beaufschlagt. Unter der Wirkung des Druckes, den die Reinigungsflüssigkeit auf den Schließkörper 66 ausübt, wird der Schließkörper 66 zusammen mit dem Ventilstößel 62 in die dem Verschlussstopfen 52 abgewandte Richtung verschoben, so dass der Schließkörper 66 wieder seine Schließstellung einnimmt, in der er am Ventilsitz60 dicht anliegt und dadurch die Strömungsverbindung zwischen dem Flüssigkeitseinlass 46 und dem Flüssigkeitsauslass 22 unterbricht.

In den Figuren 3 und 4 sind eine zweite und eine dritte vorteilhafte Ausführungsform einer erfindungsgemäßen Ventilpistole schematisch dargestellt. Diese Ausführungsformen sind weitgehend identisch ausgebildet wie die voranstehend unter Bezugnahme auf die Figuren 1 und 2 erläuterte erste Ausführungsform. Für identische Bauteile werden daher in den Figuren 3 und 4 dieselben Bezugszeichen verwendet wie in den Figuren 1 und 2 und zur Vermeidung von Wiederholungen wird bezüglich dieser Bauteile auf die voranstehenden Erläuterungen verwiesen.

Die in Figur 3 schematisch dargestellte zweite vorteilhafte Ausführungsform einer erfindungsgemäßen Ventilpistole ist insgesamt mit dem Bezugszeichen 100 belegt. Von der in den Figuren 1 und 2 dargestellten Ventilpistole 10 unterscheidet sich die Ventilpistole 100 vor allem dadurch, dass das Ventil 38 im Übergangsbereich zwischen dem unteren Endbereich 32 des Handgriffs 28 und dem Schutzbügel 34 angeordnet ist. Insbesondere nimmt der Ventilausgang 56 des Ventilgehäuses 40 bei der Ventilpistole 100 eine Position innerhalb des Handgriffs 28 ein. Der Ventilausgang 56 ist über eine Abflussleitung 102 mit dem Flüssigkeitsauslass 22 verbunden, wobei ein sich an den Ventilausgang 56 anschließender erster Abschnitt 104 der Abflussleitung 102 im Handgriff 28 angeordnet ist. An den geradlinig ausgebildeten ersten Abschnitt 104 schließt sich winklig ein zweiter Abschnitt 106 der Abflussleitung 102 an, der ebenfalls geradlinig ausgebildet ist und in die Auslassbuchse 24 einmündet, wobei der zweite Abschnitt 106 im länglichen Gehäusebereich 18 des Pistolengehäuses 12 angeordnet ist. Sowohl die erste Rückstellfeder 84 als auch die zweite Rückstellfeder 96 stützen sich bei der Ventilpistole 100 am ersten Abschnitt 104 der Abflussleitung 102 ab. Wird das Betätigungsglied 70 der Ventilpistole nach vorne in Richtung auf den Flüssigkeitsauslass 22 bewegt, so taucht der erste Abschnitt 104 in das Betätigungsglied 70 ein.

Auch das Betätigungsglied 70 der Ventilpistole 100 kann aus der in Figur 3 dargestellten Ruhestellung um die erste Schwenkachse 72 in Richtung auf den Flüssigkeitsauslass 22 in eine Freigabestellung verschwenkt werden, wobei das Kraftbeaufschlagungselement 80 der Ventilpistole 100 den Ventilstößel 62 mit einer Betätigungskraft beaufschlagt, unter deren Wirkung der Ventilstößel 62 zusammen mit dem Schließkörper 66 in Richtung des Verschlussstopfens 52 bewegt wird, wobei der Schließkörper 66 seine Offenstellung einnimmt und Reinigungsflüssigkeit vom Flüssigkeitseinlass 46 zum Flüssigkeitsauslass 22 strömen kann. Gibt der Benutzer der Ventilpistole 100 das Betätigungsglied 70 frei, so nimmt dieses unter der Wirkung der ersten Rückstellfeder 84 selbsttätig seine Ruhestellung ein, und der Schließkörper 66 wird von der unter Druck stehenden Reinigungsflüssigkeit in seine Schließstellung bewegt.

Die in Figur 4 schematisch dargestellte dritte vorteilhafte Ausführungsform einer erfindungsgemäßen Ventilpistole ist insgesamt mit dem Bezugszeichen 120 belegt. Bei den voranstehend erläuterten Ventilpistolen 10 und 100 weist das Betätigungsglied 70 einen Betätigungskörper 74 auf, der einen einarmigen Hebel ausbildet, indem das Kraftbeaufschlagungselement 80 auf derselben Seite der ersten Schwenkachse 72 angeordnet ist wie der Anlagebereich 76. Der Betätigungskörper 74 bildet hierzu einen Hebelarm 75 aus, an dem der Anlagebereich 76 und auch das Kraftbeaufschlagungselement 80 angeordnet sind. Dies hat zur Folge, dass das Kraftbeaufschlagungselement 80 beim Verschwenken des Betätigungsglieds 70 in dieselbe Richtung verschwenkt wird wie der Anlagebereich 76. Im Gegensatz hierzu kommt bei der in Figur 4 dargestellten Ventilpistole 120 ein Betätigungsglied 122 mit einem Betätigungskörper 124 zum Einsatz, der einen zweiarmigen Hebel ausbildet. Das Betätigungsglied 122 der Ventilpistole 120 ist um eine erste Schwenkachse 126 verschwenkbar, die zwischen einem rückseitig aus dem Handgriff 28 herausragenden Anlagebereich 128 des Betätigungsglieds 122 und einem mit dem Betätigungskörper 124 verbundenen Kraftbeaufschlagungselement 130 angeordnet ist. Der Betätigungskörper 124 weist einen ersten Hebelarm 129 und einen zweiten Hebelarm 131 auf. Am ersten Hebelarm 129 ist der Anlagebereich 128 angeordnet, und am zweiten Hebelarm 131 ist das Kraftbeaufschlagungselement 130 angeordnet. Vom Kraftbeaufschlagungselement 130 kann ein Ventilstößel 132 sowohl mit einer Druckkraft als auch mit einer Zugkraft beaufschlagt werden. Das Kraftbeaufschlagungselement 130 greift hierzu in eine Ringnut 134 ein, die an dem dem Betätigungskörper 124 zugewandten freien Endbereich des Ventilstößels 132 angeordnet ist.

Wird das Betätigungsglied 122 der Ventilpistole 120 aus der in Figur 4 dargestellten Ruhestellung um die erste Schwenkachse 126 nach vorne in Richtung auf den Flüssigkeitsauslass 22 in eine Freigabestellung verschwenkt, so wird der Ventilstößel 132 und mit diesem auch der einstückig mit dem Ventilstößel 132 verbundene Schließkörper 136 in die dem Verschlussstopfen 52 abgewandte Richtung nach hinten verschoben, wobei der Schließkörper 136 von einem Ventilsitz 138 abhebt und dadurch die Strömungsverbindung zwischen dem Flüssigkeitseinlass 46 und dem Flüssigkeitsauslass 22 freigibt. Gibt der Benutzer der Ventilpistole 120 das Betätigungsglied 122 frei, so wird dieses von der ersten Rückstellfeder 84 zurück in die Ruhestellung verschwenkt, wobei die von der ersten Rückstellfeder 84 ausgeübte Rückstellkraft über das Kraftbeaufschlagungselement 130 auf den Ventilstößel 132 und den Schließkörper 136 übertragen wird, so dass der Schließkörper 136 seine Schließstellung am Ventilsitz 138 einnimmt, in der er die Strömungsverbindung zwischen dem Flüssigkeitseinlass 46 und dem Flüssigkeitsauslass 22 unterbricht.

Die Handhabung der Ventilpistolen 10, 100 und 120 erfolgt vom Benutzer mit geringer Anstrengung. Hierzu trägt die Positionierung der Betätigungsglieder 70 und 122 an der dem Flüssigkeitsauslass 22 abgewandten Rückseite des Handgriffs 28 bei, da der beim Abgeben von unter Druck stehender Reinigungsflüssigkeit von der Reinigungsflüssigkeit auf die Ventilpistolen 10, 100, 120 ausgeübte Rückstoß die Ventilpistolen 10, 100 und 120 gegen den Handballen des Benutzers drückt, so dass die Finger des Benutzers entlastet werden. Zur Entlastung des Benutzers trägt auch bei, dass die Beaufschlagung der Ventilstößel 62, 132 mit der Betätigungskraft von den Kraftbeaufschlagungselementen 80, 130 in Abstand zum oberen Endbereich 30 des Handgriffs 28 erfolgt, denn dies führt zu günstigen Kraftverhältnissen. Der Abstand, den die Kraftbeaufschlagungselemente 80 und 130 zu dem dem länglichen Gehäusebereich 18 zugewandten ersten Ende der Betätigungskörper 74 und 124 aufweist, ist deutlich größer gewählt als der Abstand, den die Kraftbeaufschlagungselemente 80, 130 zur ersten Schwenkachse 72, 126 einnehmen. Wie bereits erwähnt, ist der Abstand zwischen den Kraftbeaufschlagungselementen 80, 130 und dem ersten Ende der Betätigungskörper 74, 124 mindestens viermal so groß wie der Abstand zwischen den Kraftbeaufschlagungselementen 80, 130 und den ersten Schwenkachsen 72, 126. Aufgrund der sich daraus ergebenden günstigen Hebelverhältnisse können die Betätigungskörper 74, 124 mit verhältnismäßig geringer Kraft um die ersten Schwenkachsen 72, 126 verschwenkt werden, und dennoch können von den Kraftbeaufschlagungselementen 80, 130 verhältnismäßig große Betätigungskräfte auf die Ventilstößel 62, 132 ausgeübt werden.

## Patentansprüche

1. Ventilpistole für ein Hochdruckreinigungsgerät zur kontrollierten Abgabe einer Reinigungsflüssigkeit mit einem Pistolengehäuse (12), das einen Handgriff (28) aufweist mit einem dem Daumen und Zeigefinger des Benutzers zugeordneten oberen Endbereich (30) und einem dem kleinen Finger des Benutzers zugeordneten unteren Endbereich (32) und mit einem im Pistolengehäuse (12) im Strömungsweg zwischen einem Flüssigkeitseinlass (46) und einem Flüssigkeitsauslass (22) angeordneten Ventil (38), das einen Schließkörper (66, 136) aufweist, der in einer Schließstellung dicht an einem Ventilsitz (60, 138) anliegt und durch Verschieben eines Ventilstößels (62, 132) in eine Offenstellung bewegbar ist, wobei der Flüssigkeitsauslass (22) an einer Vorderseite (20) des Pistolengehäuses (12) angeordnet ist, und wobei ein Betätigungsglied (70; 122) zum Verschieben des Ventilstößels (62, 132) an einer dem Flüssigkeitsauslass (22) abgewandten Rückseite (78) des Handgriffs (28) angeordnet ist, wobei das Betätigungsglied (70, 122) einen Betätigungskörper (74, 124) aufweist, der in einer Ruhestellung mit einem dem Flüssigkeitsauslass (22) abgewandten Anlagebereich (76, 128) aus der Rückseite (78) des Handgriffs (28) herausragt und vom Benutzer mit dem Handballen in eine Freigabestellung bewegt werden kann, wobei der Betätigungskörper (74, 124) um eine im unteren Endbereich (32) des Handgriffs (28) angeordnete erste Schwenkachse (72, 126) zwischen der Ruhestellung und der Freigabestellung hin und her verschwenkbar ist, wobei der Ventilstößel (62, 132) vom Betätigungsglied (70, 122) im Abstand zum oberen Endbereich (30) des Handgriffs (28) mit einer Betätigungskraft beaufschlagbar ist, und wobei das Ventil (38) zumindest teilweise im unteren Endbereich (32) des Handgriffs (28) und/oder in einem sich an den unteren Endbereich (32) anschließenden Schutzbügel (34) des Pistolengehäuses (12) angeordnet ist, **dadurch gekennzeichnet, dass** das Betätigungsglied (70, 122) ein an den Ventilstößel (62, 132) anlegbares Kraftbeaufschlagungselement (80, 130) aufweist, das am Betätigungskörper (74, 124) angeordnet ist.

2. Ventilpistole nach Anspruch 1, **dadurch gekennzeichnet, dass** der Ventilstößel (62, 132) in Richtung auf den unteren Endbereich (32) des Handgriffs (28) versetzt zum oberen Endbereich (30) mit einer Betätigungskraft beaufschlagbar ist.

3. Ventilpistole nach Anspruch 1 oder 2, **dadurch gekennzeichnet, dass** das Ventil (38) ein Ventilgehäuse (40) aufweist mit einem Ventileingang (42) und einem Ventilausgang (56), wobei der Ventilsitz (60, 138) und der Schließkörper (66, 136) im Ventilgehäuse (40) angeordnet sind, und wobei der Ventilausgang (56) über eine Abflussleitung (58, 102) mit dem Flüssigkeitsauslass (22) in Strömungsverbindung steht.

4. Ventilpistole nach Anspruch 3, **dadurch gekennzeichnet, dass** zumindest ein Abschnitt der Abflussleitung (58) im Schutzbügel (34) angeordnet ist.

5. Ventilpistole nach Anspruch 3 oder 4, **dadurch gekennzeichnet, dass** zumindest ein Abschnitt der Abflussleitung (102) im Handgriff (28) angeordnet ist.

6. Ventilpistole nach Anspruch 5, **dadurch gekennzeichnet, dass** sich ein Abschnitt (104) der Abflussleitung (102) vom Ventilausgang (56) bis zum oberen Endbereich (30) des Handgriffs (28) erstreckt.

7. Ventilpistole nach einem der voranstehenden Ansprüche, **dadurch gekennzeichnet, dass** das Kraftbeaufschlagungselement (130) mit dem Betätigungskörper (124) einstückig verbunden ist.

8. Ventilpistole nach einem der Ansprüche 1 bis 6, **dadurch gekennzeichnet, dass** das Kraftbeaufschlagungselement (80) ein separates Bauelement ausbildet, das am Betätigungskörper (74) festgelegt ist.

9. Ventilpistole nach einem der voranstehenden Ansprüche, **dadurch gekennzeichnet, dass** der Betätigungskörper (74) einen Hebelarm (75) ausbildet, an dem der Anlagebereich (76) und das Kraftbeaufschlagungselement (80) angeordnet sind.

10. Ventilpistole nach einem der Ansprüche 1 bis 8, **dadurch gekennzeichnet, dass** der Betätigungskörper (124) einen ersten Hebelarm (129) und einen zweiten Hebelarm (131) ausbildet, wobei der Anlagebereich (128) am ersten Hebelarm (129) angeordnet ist, und wobei das Kraftbeaufschlagungselement (130) am zweiten Hebelarm (131) angeordnet ist.

11. Ventilpistole nach einem der voranstehenden Ansprüche, **dadurch gekennzeichnet, dass** der Betätigungskörper (74, 124) ein dem Daumen und dem Zeigefinger des Benutzers zugeordnetes erstes Ende (77) aufweist, wobei der Abstand des Kraftbeaufschlagungselements (80, 130) vom ersten Ende (77) mindestens das Vierfache des Abstands beträgt, den das Kraftbeaufschlagungselement (80, 130) zur ersten Schwenkachse (72, 126) einnimmt.

12. Ventilpistole nach einem der voranstehenden Ansprüche, **dadurch gekennzeichnet, dass** der Schließkörper (136) durch Bewegen des Betätigungskörpers (124) aus der Freigabestellung in die Ruhestellung mit einer Schließkraft in Richtung auf den Ventilsitz (138) beaufschlagbar ist.

13. Ventilpistole nach einem der voranstehenden Ansprüche, **dadurch gekennzeichnet, dass** die Ventilpistole (10, 100, 120) eine dem Betätigungskörper (74, 124) zugeordnete Rückstellfeder (84) aufweist, die den Betätigungskörper (74, 124) mit einer Rückstellkraft in Richtung auf die Ruhestellung beaufschlagt.

14. Ventilpistole nach einem der voranstehenden Ansprüche, **dadurch gekennzeichnet, dass** die Ventilpistole (10, 100, 120) ein zwischen einer sperrenden Stellung und einer entsperrenden Stellung hin und her bewegbares Arretierungsglied (85) aufweist zum Arretieren des Betätigungsglieds (70, 122).

15. Ventilpistole nach Anspruch 14, **dadurch gekennzeichnet, dass** das Arretierungsglied (85) an der dem Flüssigkeitsauslass (22) zugewandten Vorderseite (90) des Handgriffs (28) angeordnet ist.

16. Ventilpistole nach Anspruch 14 oder 15, **dadurch gekennzeichnet, dass** das Arretierungsglied (85) um eine dem Arretierungsglied (85) zugeordnete Schwenkachse (86) verschwenkbar gelagert ist.

17. Ventilpistole nach Anspruch 16, **dadurch gekennzeichnet, dass** die dem Arretierungsglied (85) zugeordnete Schwenkachse (86) im oberen Endbereich (30) des Handgriffs (28) oder in einem dem oberen Endbereich (30) des Handgriffs (28) benachbarten Bereich des Pistolengehäuses (12) angeordnet ist.

18. Ventilpistole nach einem der Ansprüche 14 bis 17, **dadurch gekennzeichnet, dass** das Arretierungsglied (85) einen Betätigungsarm und einen Arretierungsarm aufweist, wobei der Betätigungsarm in der sperrenden Stellung des Arretierungsglieds (85) aus der dem Flüssigkeitsauslass (22) zugewandten Vorderseite (90) des Handgriffs (28) herausragt und der Arretierungsarm in der sperrenden Stellung des Arretierungsglieds (85) eine Bewegung des Betätigungsglieds (70, 122) blockiert.

19. Ventilpistole nach einem der Ansprüche 14 bis 18, **dadurch gekennzeichnet, dass** die Ventilpistole (10, 100, 120) eine dem Arretierungsglied (85) zugeordnete Rückstellfeder (96) aufweist, die das Arretierungsglied (85) mit einer Rückstellkraft in Richtung auf die sperrende Stellung beaufschlagt.

## Claims

1. Valve gun for a high pressure cleaning appliance for dispensing a cleaning liquid in a controlled manner, having a gun housing (12), which comprises a handle (28) with an upper end region (30) associated with the thumb and index finder of the user and a lower end region (32) associated with the little finger of the user, and having a valve (38) arranged in the gun housing (12) in the flow path between a liquid inlet (46) and a liquid outlet (22), said valve comprising a closing body (66, 136) that in a closing position tightly abuts against a valve seat (60, 138) and is moveable into an open position by displacing a valve plunger (62, 132), wherein the liquid outlet (22) is arranged on a front side (20) of the gun housing (12), and wherein an actuating member (70; 122) for displacing the valve plunger (62, 132) is arranged on a rear side (78) of the handle (28) facing away from the liquid outlet (22), wherein the actuating member (70, 122) comprises an actuating body (74, 124), which in a rest position projects with an abutment region (76, 128) facing away from the liquid outlet (22) out of the rear side (78) of the handle (28) and can be moved into a release position by the user with the heel of the hand, wherein the actuating body (74, 124) is pivotable about a first pivot axis (72, 126) arranged in the lower end region (32) of the handle (28) back and forth between the rest position and the release position, wherein the valve plunger (62, 132) is able to be acted upon with an actuating force by the actuating member (70, 122) at a distance from the upper end region (30) of the handle (28), and wherein the valve (38) is arranged at least partially in the lower end region (32) of the handle (28) and/or in a protective bar (34) of the gun housing (12) adjoining the lower end region (32), **characterized in that** the actuating member (70, 122) comprises a force application element (80, 130), which is able to abut against the valve plunger (62, 132) and is arranged on the actuating body (74, 124).

2. Valve gun in accordance with Claim 1, **characterized in that** the valve plunger (62, 132) is able to be acted upon with an actuating force in the direction toward the lower end region (32) of the handle (28) offset from the upper end region (30).

3. Valve gun in accordance with Claim 1 or 2, **characterized in that** the valve (38) comprises a valve housing (40) having an valve entry (42) and a valve exit (56), wherein the valve seat (60, 138) and the closing body (66, 136) are arranged in the valve housing (40), and wherein the valve exit (56) is in flow connection with the liquid outlet (22) by way of a discharge conduit (58, 102).

4. Valve gun in accordance with Claim 3, **characterized in that** at least a portion of the discharge conduit (58) is arranged in the protective bar (34).

5. Valve gun in accordance with Claim 3 or 4, **characterized in that** at least a portion of the discharge conduit (102) is arranged in the handle (28).

6. Valve gun in accordance with Claim 5, **characterized in that** a portion (104) of the discharge conduit (102) extends from the valve exit (56) to the upper end region (30) of the handle (28).

7. Valve gun in accordance with any one of the preceding Claims, **characterized in that** the force application element (130) is connected to the actuating body (124) in one piece.

8. Valve gun in accordance with any one of Claims 1 to 6, **characterized in that** the force application element (80) forms a separate component, which is fixed to the actuating body (74).

9. Valve gun in accordance with any one of the preceding Claims, **characterized in that** the actuating body (74) forms a lever arm (75), on which the abutment region (76) and the force application element (80) are arranged.

10. Valve gun in accordance with any one of Claims 1 to 8, **characterized in that** the actuating body (124) forms a first lever arm (129) and a second lever arm (131), wherein the abutment region (128) is arranged on the first lever arm (129), and wherein the force application element (130) is arranged on the second lever arm (131).

11. Valve gun in accordance with any one of the preceding Claims, **characterized in that** the actuating body (74, 124) comprises a first end (77) associated with the thumb and index finger of the user, wherein the distance of force application element (80, 130) from the first end (77) is at least four times the distance that the force application element (80, 130) adopts from the first pivot axis (72, 126).

12. Valve gun in accordance with any one of the preceding Claims, **characterized in that** the closing body (136) is able to be acted upon with a closing force in the direction toward the valve seat (138) by moving the actuating body (124) from the release position into the rest position.

13. Valve gun in accordance with any one of the preceding Claims, **characterized in that** the valve gun (10, 100, 120) comprises a restoring spring (84), which is associated with the actuating body (74, 124) and acts upon the actuating body (74, 124) with a restoring force in the direction toward the rest position.

14. Valve gun in accordance with any one of the preceding Claims, **characterized in that** the valve gun (10, 100, 120) comprises a locking member (85), which is moveable back and forth between a locking position and an unlocking position for locking the actuating member (70, 122).

15. Valve gun in accordance with Claim 14, **characterized in that** the locking member (85) is arranged on the front side (90) of the handle (28) facing toward the liquid outlet (22).

16. Valve gun in accordance with Claim 14 or 15, **characterized in that** the locking member (85) is mounted so as to be pivotable about a pivot axis (86) associated with the locking member (85).

17. Valve gun in accordance with Claim 16, **characterized in that** the pivot axis (86) associated with the locking member (85) is arranged in the upper end region (30) of the handle (28) or in a region of the gun housing (12) adjacent to the upper end region (30) of the handle (28).

18. Valve gun in accordance with any one of Claims 14 to 17, **characterized in that** the locking member (85) comprises an actuating arm and a locking arm, wherein the actuating arm in the locking position of the locking member (85) projects out of the front side (90) of the handle (28) facing toward the liquid outlet (22) and the locking arm in the locking position of the locking member (85) blocks a movement of the actuating member (70, 122).

19. Valve gun in accordance with any one of Claims 14 to 18, **characterized in that** the valve gun (10, 100, 120) comprises a restoring spring (96), which is associated with the locking member (85) and acts upon the locking member (85) with a restoring force in the direction toward the locking position.

## Revendications

1. Pistolet à soupape pour un appareil de nettoyage haute pression pour la distribution contrôlée d'un liquide de nettoyage avec un boîtier de pistolet (12), qui présente une poignée (28) avec une zone d'extrémité supérieure (30) associée au pouce et à l'index de l'utilisateur et une zone d'extrémité inférieure (32) associée au petit doigt de l'utilisateur et avec une soupape (38), disposée dans le boîtier de pistolet (12) dans la voie d'écoulement entre une entrée de liquide (46) et une sortie de liquide (22), qui présente un corps de fermeture (66, 136) qui, dans une position de fermeture, s'applique de manière étanche contre un siège de soupape (60, 138) et peut se mouvoir dans une position d'ouverture par déplacement d'un poussoir de soupape (62, 132), dans lequel la sortie de liquide (22) est disposée sur une face avant (20) du boîtier de pistolet (12), et dans lequel un organe d'actionnement (70 ; 122) pour le déplacement du poussoir de soupape (62, 132) est disposé sur une face arrière (78) de la poignée (28) opposée à la sortie de liquide (22), dans lequel l'organe d'actionnement (70, 122) présente un corps d'actionnement (74, 124), qui, dans une position de repos, fait saillie avec une zone d'appui (76, 128) opposée à la sortie de liquide (22) de la face arrière (78) de la poignée (28) et peut être mû par l'utilisateur dans une position de libération avec l'éminence sur la paume de la main, dans lequel le corps d'actionnement (74, 124) peut pivoter en va-et-vient autour d'un premier axe de pivotement (72, 126) disposé dans la zone d'extrémité inférieure (32) de la poignée (28) entre la position de repos et la position de libération, dans lequel le poussoir de soupape (62, 132) peut être soumis par l'organe d'actionnement (70, 122) à distance de la zone d'extrémité supérieure (30) de la poignée (28) à une force d'actionnement, et dans lequel la soupape (38) est disposée au moins en partie dans la zone d'extrémité inférieure (32) de la poignée (28) et/ou dans un étrier de protection (34) du boîtier de pistolet (12) se raccordant à la zone d'extrémité inférieure (32), **caractérisé en ce que** l'organe d'actionnement (70, 122) présente un élément de soumission à une force (80, 130), pouvant être placé sur le poussoir de soupape (62, 132), qui est disposé sur le corps d'actionnement (74, 124).

2. Pistolet à soupape selon la revendication 1, **caractérisé en ce que** le poussoir de soupape (62, 132) peut être soumis à une force d'actionnement en direction de la zone d'extrémité inférieure (32) de la poignée (28) de manière décalée de la zone d'extrémité supérieure (30) .

3. Pistolet à soupape selon la revendication 1 ou 2, **caractérisé en ce que** la soupape (38) présente un carter de soupape (40) avec une entrée de soupape (42) et une sortie de soupape (56), dans lequel le siège de soupape (60, 138) et le corps de fermeture (66, 136) sont disposés dans le carter de soupape (40), et dans lequel la sortie de soupape (56) est en liaison fluidique avec la sortie de liquide (22) par l'intermédiaire d'une conduite d'écoulement (58, 102).

4. Pistolet à soupape selon la revendication 3, **caractérisé en ce qu'**au moins une partie de la conduite d'écoulement (58) est disposée dans l'étrier de protection (34).

5. Pistolet à soupape selon la revendication 3 ou 4, **caractérisé en ce qu'**au moins une partie (104) de la conduite d'écoulement (102) est disposée dans la poignée (28) .

6. Pistolet à soupape selon la revendication 5, **caractérisé en ce qu'**une partie de la conduite d'écoulement (102) s'étend de la sortie de soupape (56) à la zone d'extrémité supérieure (30) de la poignée (28).

7. Pistolet à soupape selon l'une quelconque des revendications précédentes, **caractérisé en ce que** l'élément de soumission à une force (130) est relié d'une seule pièce au corps d'actionnement (124).

8. Pistolet à soupape selon l'une quelconque des revendications 1 à 6, **caractérisé en ce que** l'élément de soumission à une force (80) réalise un composant séparé, qui est fixé sur le corps d'actionnement (74).

9. Pistolet à soupape selon l'une quelconque des revendications précédentes, **caractérisé en ce que** le corps d'actionnement (74) réalise un bras de levier (75), sur lequel la zone d'appui (76) et l'élément de soumission à une force (80) sont disposés.

10. Pistolet à soupape selon l'une quelconque des revendications 1 à 8, **caractérisé en ce que** le corps d'actionnement (124) réalise un premier bras de levier (129) et un deuxième bras de levier (131), dans lequel la zone d'appui (128) est disposée sur le premier bras de levier (129), et dans lequel l'élément de soumission à une force (130) est disposé sur le deuxième bras de levier (131).

11. Pistolet à soupape selon l'une quelconque des revendications précédentes, **caractérisé en ce que** le corps d'actionnement (74, 124) présente une première extrémité (77) associée au pouce et à l'index de l'utilisateur, dans lequel la distance de l'élément de soumission à une force (80, 130) par rapport à la première extrémité (77) atteint au moins le quadruple de la distance que l'élément de soumission à une force (80, 130) occupe par rapport au premier axe de pivotement (72, 126) .

12. Pistolet à soupape selon l'une quelconque des revendications précédentes, **caractérisé en ce que** le corps de fermeture (136) peut être soumis à une force de fermeture en direction du siège de soupape (138) par déplacement du corps d'actionnement (124) de la position de libération dans la position de repos.

13. Pistolet à soupape selon l'une quelconque des revendications précédentes, **caractérisé en ce que** le pistolet à soupape (10, 100, 120) présente un ressort de rappel (84) associé au corps d'actionnement (74, 124), qui soumet le corps d'actionnement (74, 124) à une force de rappel en direction de la position de repos.

14. Pistolet à soupape selon l'une quelconque des revendications précédentes, **caractérisé en ce que** le pistolet à soupape (10, 100, 120) présente un organe d'arrêt (85) mobile en va-et-vient entre une position de blocage et une position de déblocage pour arrêter l'organe d'actionnement (70, 122).

15. Pistolet à soupape selon la revendication 14, **caractérisé en ce que** l'organe d'arrêt (85) est disposé sur la face avant (90) de la poignée (28) tournée vers la sortie de liquide (22).

16. Pistolet à soupape selon la revendication 14 ou 15, **caractérisé en ce que** l'organe d'arrêt (85) est monté de manière à pouvoir pivoter autour d'un axe de pivotement (86) associé à l'organe d'arrêt (85).

17. Pistolet à soupape selon la revendication 16, **caractérisé en ce que** l'axe de pivotement (86) associé à l'organe d'arrêt (85) est disposé dans la zone d'extrémité supérieure (30) de la poignée (28) ou dans une zone du boîtier de pistolet (12) voisine de la zone d'extrémité supérieure (30) de la poignée (28).

18. Pistolet à soupape selon l'une quelconque des revendications 14 à 17, **caractérisé en ce que** l'organe d'arrêt (85) présente un bras d'actionnement et un bras d'arrêt, dans lequel le bras d'actionnement, dans la position de blocage de l'organe d'arrêt (85), fait saillie de la face avant (90) de la poignée (28) tournée vers la sortie de liquide (22) et le bras d'arrêt, dans la position de blocage de l'organe d'arrêt (85), empêche un mouvement de l'organe d'actionnement (70, 122).

19. Pistolet à soupape selon l'une quelconque des revendications 14 à 18, **caractérisé en ce que** le pistolet à soupape (10, 100, 120) présente un ressort de rappel (96) associé à l'organe d'arrêt (85), qui soumet l'organe d'arrêt (85) à une force de rappel en direction de la position de blocage.
